# EUROPÄISCHE PATENTSCHRIFT

(11) **EP 2 792 784 B1**
(45) Veröffentlichungstag und Bekanntmachung des Hinweises auf die Patenterteilung: **30.03.2022**
(21) Anmeldenummer: 14164389.0
(22) Anmeldetag: 11.04.2014
(51) Int. Cl.: D06F 39/12, D06F 29/00

(54) **Verbindungsbausatz für Haushaltsgeräte**
Set of attachment devices for household appliances
Kit de liaison pour appareils ménagers

(30) Priorität: 16.04.2013 DE 102013103822
(43) Veröffentlichungstag der Anmeldung: 22.10.2014
(73) Patentinhaber: Miele & Cie. KG, 33332 Gütersloh (DE)
(72) Erfinder: Radusin, Darko, 33803 Steinhagen (DE); Baric, Martin, 32108 Bad Salzuflen (DE)

(56) Entgegenhaltungen:
- DE-A1-102005 026 134
- DE-U1- 9 101 782
- DE-U1- 9 101 782
- DE-U1- 20 302 572
- DE-U1- 20 302 572
- KR-B1- 100 866 461
- KR-B1- 100 866 461
- US-A1- 2007 151 120

## Beschreibung

### Verbindungsbausatz für Haushaltsgeräte

Die Erfindung betrifft einen Verbindungsbausatz für Haushaltsgeräte, mit dem beispielsweise ein Wäschetrockner auf einer Waschmaschine montiert werden kann, nach dem Oberbegriff des Anspruchs 1.

Ein Wäschetrockner und eine Waschmaschine werden zur platzsparenden Anordnung häufig übereinander angeordnet, das heißt der Wäschetrockner wird auf der Waschmaschine platziert. Für die Fixierung der Waschmaschine auf dem Wäschetrockner gibt es Verbindungsbausätze.

Die Verbindungsbausätze werden meistens in Einzelteilen geliefert und werden vom Kunden selbst zusammengefügt und montiert.

Bei bekannten Verbindungsbausätzen werden einzelne Wandungselemente auf Stoß zusammengefügt. Bei dieser Fügung ist die exakte Ausrichtung der Wandungselemente zueinander problematisch. Auch kann durch die Fügeverbindung bei der Wäschebehandlung empfindlich zu vermeidender, unhygienischer Schmutz durch den Spalt in das Innere der Verbindungsanordnung gelangen, welche dann unästhetisch anzusehen ist.

In bestimmten Situationen kann es bei dieser Fügung auch zu einer Spaltbildung zwischen den einzelnen Wandungselementen kommen, welche unästhetisch anzusehen ist.

Die DE 10 2005 026134 A1, KR 100 866 461 B1, US 2007/151120 A1, DE 91 01 782 U1 und die DE 203 02 572 U1 beschreiben gattungsgemäße Verbindungsbausätze. KR 100 866 461 B1 offenbart einen Verbindungsbausatz gemäß dem Oberbegriff von Anspruch 1.

Der Erfindung stellt sich somit das Problem die genannten Nachteile zu vermeiden. Erfindungsgemäß wird dieses Problem durch einen Verbindungsbausatz für Haushaltsgeräte mit den Merkmalen des Patentanspruchs 1 gelöst. Vorteilhafte Ausgestaltungen und Weiterbildungen der Erfindung ergeben sich aus den nachfolgenden Unteransprüchen.

Der erfindungsgemäße Verbindungsbausatz für Haushaltsgeräte, mit dem beispielsweise ein Wäschetrockner auf einer Waschmaschine montiert werden kann, umfasst mehrere Wandungselemente, welche miteinander zu einem Rahmen verbindbar sind. Zumindest ein Wandungselement weist zumindest einen stegartigen Vorsprung auf und zumindest ein anderes Wandungselement weist zumindest eine rinnenartige Vertiefung auf. Der stegartige Vorsprung und die rinnenartige Vertiefung sind derart an den Wandungselementen angeordnet, dass sie miteinander in Eingriff gebracht werden können.

Dadurch dass der stegartige Vorsprung und die rinnenartige Vertiefung derart an den Wandungselementen angeordnet sind, dass sie miteinander in Eingriff gebracht werden können, wird u.a. der Vorteil erreicht, dass die Verbindung der Wandungselemente an Stabilität gewinnt.

Des Weiteren kann durch die Eingriffverbindung und entsprechende Positionierung von stegartigem Vorsprung und rinnenartiger Vertiefung eine Positionierhilfe bereitgestellt werden, um die Wandungselemente exakt und bündig aneinander auszurichten, sodass ein geschlossenes Erscheinungsbild entsteht. Darüber hinaus wird durch die erfindungsgemäße Eingriffverbindung ein Einblick in einen eventuell entstehenden Verbindungsspalt unterbunden.

Nicht zuletzt stellt ein Verbindungsspalt zwischen den Wandungselementen auch eine Sammelstelle oder eine Durchtrittsmöglichkeit für Schmutz und Keime dar, welche bei der Wäschebehandlung unbedingt vermieden werden sollte. Der in die rinnenartige Vertiefung eingreifende stegartige Vorsprung bildet auch einen Spaltverschluss zur Vermeidung eine Schmutz- und/oder Keimdurchtrittes.

Wenn die Seitenwände der rinnenartigen Vertiefung zur Führung des stegartigen Vorsprungs einen konischen Verlauf aufweisen, dann bietet die rinnenartige Vertiefung bei Annäherung des stegartigen Vorsprungs eine Einführhilfe, welche den stegartigen Vorsprung bei weiterer Einführung zentrierend fixiert.

Wenn der stegartige Vorsprung durch die verformte Außenhülle des Wandungselementes gebildet ist, dann lässt sich der stegartige Vorsprung bei der Herstellung des Formteils einfach erzeugen.

Wenn der stegartige Vorsprung durch einen vollvolumigen Körper am Wandungselement gebildet ist, dann bietet dieser eine besondere Stabilität.

Wenn die rinnenartige Vertiefung durch Verformung der Außenhülle des Wandungselementes gebildet ist, dann lässt sich der stegartige Vorsprung bei der Herstellung des Formteils einfach erzeugen.

Ein Ausführungsbeispiel der Erfindung ist in den Zeichnungen rein schematisch dargestellt und wird nachfolgend näher beschrieben. Es zeigt
- Figur 1: eine perspektivische Ansicht eines Verbindungsbausatzes mit Spaltverschluss
- Figur 2: die Anordnung des Spaltverschlusses im Querschnitt

Fig. 1 zeigt eine perspektivische Ansicht eines Verbindungsbausatzes 1 mit Spaltverschluss. Der Verbindungsbausatz 1 enthält hier eine Schublade 2, welche mit einem Push-to-open-Mechanismus ausgestattet ist. Der Platz zwischen Trockner und Waschmaschine ist hier mit der Schublade 2 nutzbar.

Für die Funktion des Push-to-open Mechanismus muss die Schublade 2 im geschlossenen Zustand durch einen Spalt 3, hier ca. 4mm breit, vom Korpus beabstandet sein, damit sie sich durch einen initialen Druck öffnen lässt.

Figur 2 zeigt diesen notwendigen Auslösespalt 3 zwischen den zwei Wandungselementen 4, 5, wovon hier eines durch die Schubladenfront 5 gebildet wird. Bei Auslösedruck auf die Schubladenfront 5 wird der Auslösespalt 3 zunächst verringert, um danach die Schublade freizugeben und auszuziehen.

Am Wandungselement 4 ist hier ein stegartiger Vorsprung 6 angeordnet. Dieser hier im Querschnitt gezeigte stegartige Vorsprung 6 erstreckt sich über die gesamte Höhe des Wandungselementes 4.

Die Schubladenfront 5 weist an ihrer Rückseite hier eine rinnenartige Vertiefung 7 auf, welche sich ebenfalls über die gesamte Höhe der Schubladenfront 5 erstreckt.

Im geschlossenen Zustand der Schublade 2, greift der stegartige Vorsprung 6 teilweise in die rinnenartige Vertiefung 7 ein. Dadurch bleibt einerseits der zur Auslösung des Push-to-open-Mechanismus nötige Spalt erhalten und andererseits ist der Auslösespalt 3 von der Seite her betrachtet blickdicht verschlossen.

Durch die eingreifende Verbindung von stegartigem Vorsprung 6 und rinnenartiger Vertiefung 7 und somit von Wandungselement 4 mit Schubladenfront 5 erfolgt weiterhin eine Stabilisierung und eine Führung der Verbindung.

Des Weiteren wird der Auslösespalt 3 dadurch gegen Eintreten von Schmutz und Keimen in die Schublade gesichert.

## Patentansprüche

1. Verbindungsbausatz für Haushaltsgeräte, mit dem beispielsweise ein Wäschetrockner auf einer Waschmaschine montiert werden kann, wobei der Verbindungsbausatz (1) mehrere Wandungselemente (4, 5) aufweist, welche miteinander zu einem Rahmen verbindbar sind, und wobei der Verbindungsbausatz (1) eine Schublade mit Push-to-open-Mechanismus aufweist,
**dadurch gekennzeichnet,**
**dass** zumindest ein Wandungselement (4) zumindest einen stegartigen Vorsprung (6) aufweist und zumindest ein anderes Wandungselement (5) durch einen Schubladenfront (5) gebildet wird und zumindest eine rinnenartige Vertiefung (7) aufweist, wobei der stegartige Vorsprung (6) und die rinnenartige Vertiefung (7) derart an den Wandungselementen (4, 5) angeordnet sind, dass sie miteinander in Eingriff gebracht werden können, wobei die Schubladenfront (5) im geschlossenen Zustand durch einen Spalt (3) vom anderen Wandungselement beabstandet bleibt und der Stegartige Vorsprung (6) teilweise in die Rinnenartige Vertiefung (7) eingreift.

2. Verbindungsbausatz nach Anspruch 1, wobei Seitenwände der rinnenartigen Vertiefung (7) zur Führung des stegartigen Vorsprungs (6) einen konischen Verlauf aufweisen.

3. Verbindungsbausatz nach Anspruch 1, wobei der stegartige Vorsprung (6) durch eine verformte Außenhülle des Wandungselementes (4) gebildet ist.

4. Verbindungsbausatz nach Anspruch 1, wobei der stegartige Vorsprung (6) durch einen vollvolumigen Körper am Wandungselement (4) gebildet ist.

5. Verbindungsbausatz nach Anspruch 1, wobei die rinnenartige Vertiefung (7) durch Verformung einer Außenhülle des Wandungselementes (5) gebildet ist.

## Claims

1. Connection kit for household appliances, by means of which, for example, a tumble dryer can be mounted on a washing machine, the connection kit (1) having a plurality of wall elements (4, 5) which can be interconnected to form a frame, and the connection kit (1) having a drawer which has a push-to-open mechanism,
**characterised in that**
at least one wall element (4) has at least one ridge-like projection (6) and at least one other wall element (5) is formed by a drawer front (5) and has at least one groove-like recess (7), the ridge-like projection (6) and the groove-like recess (7) being arranged on the wall elements (4, 5) in such a way that they can be brought into engagement with one another, the drawer front (5) remaining spaced apart from the other wall element by a gap (3) in the closed state, and the ridge-like projection (6) partially engaging in the groove-like recess (7).

2. Connection kit according to claim 1,
wherein lateral walls of the groove-like recess (7) have a conical profile for guiding the ridge-like projection (6).

3. Connection kit according to claim 1,
wherein the ridge-like projection (6) is formed by a deformed outer shell of the wall element (4).

4. Connection kit according to claim 1,
wherein the ridge-like projection (6) is formed by a full-volume body on the wall element (4).

5. Connection kit according to claim 1,
wherein the groove-like recess (7) is formed by deforming an outer shell of the wall element (5).

## Revendications

1. Kit de liaison pour appareils électroménagers, avec lequel, par exemple, un sèche-linge peut être monté sur une machine à laver, le kit de liaison (1) présentant plusieurs éléments de paroi (4, 5) qui peuvent être reliés les uns aux autres pour former un cadre, et le kit de liaison (1) présentant un tiroir comportant un mécanisme d'ouverture par pression,
**caractérisé en ce**
**qu'**au moins un élément de paroi (4) présente au moins une saillie en forme de nervure (6) et au moins un autre élément de paroi (5) est formé par une façade de tiroir (5) et présente au moins un évidement en forme de canal (7), la saillie en forme de nervure (6) et l'évidement en forme de canal (7) étant disposés sur les éléments de paroi (4, 5) de manière à pouvoir être mis en prise l'un avec l'autre, la façade de tiroir (5) à l'état fermé restant à distance de l'autre élément de paroi par un intervalle (3) et la saillie en forme de nervure (6) venant partiellement en prise dans l'évidement en forme de canal (7).

2. Kit de liaison selon la revendication 1,
dans lequel les parois latérales de l'évidement en forme de canal (7) présentent une forme conique pour guider la saillie en forme de nervure (6).

3. Kit de liaison selon la revendication 1,
dans lequel la saillie en forme de nervure (6) est formée par une coque externe déformée de l'élément de paroi (4).

4. Kit de liaison selon la revendication 1,
dans lequel la saillie en forme de nervure (6) est formée par un corps plein sur l'élément de paroi (4).

5. Kit de liaison selon la revendication 1,
dans lequel l'évidement en forme de canal (7) est formé par déformation d'une coque externe de l'élément de paroi (5).
